# DEMANDE DE BREVET EUROPEEN

(11) **EP 4 248 820 A1**
(43) Date de publication de la demande: **27.09.2023**
(21) Numéro de dépôt: 23162186.3
(22) Date de dépôt: 15.03.2023
(51) Int. Cl.: A47L 5/24, A47L 5/28, A47L 9/28, A47L 9/32

(54) **ASPIRATEUR PORTATIF ÉQUIPÉ D'UNE POIGNÉE DE PRÉHENSION LOGEANT UNE CARTE D'INTERCONNEXION DE BATTERIE**

(30) Priorité: 25.03.2022 FR 2202667
(71) Demandeur: SEB S.A., 69130 Ecully (FR)
(72) Inventeur: POUVREAU, Eric, 69134 Ecully Cedex (FR); BELLEPEAU, Xavier, 69134 Ecully Cedex (FR); MARTI, Antoine, 69134 Ecully Cedex (FR)
(74) Mandataire: Germain Maureau

(57) **Abrégé**

L'aspirateur portatif comprend un corps principal (4) ; un moteur d'aspiration (14) ; une poignée de préhension (6) ; et une batterie rechargeable (18). La poignée de préhension (6) comporte une première partie de poignée (22) qui est solidaire du corps principal (4), la batterie rechargeable (18) est logée au moins en partie dans la première partie de poignée (22) et est fixée de manière amovible à la première partie de poignée (22). L'aspirateur portatif (2) comporte une carte d'interconnexion de batterie (33) qui est disposée dans la première partie de poignée (22) et qui est configurée pour être reliée électriquement à la batterie rechargeable (18) lorsque la batterie rechargeable (18) est fixée à la première partie de poignée (22).

## Description

### Domaine technique

La présente invention concerne le domaine des aspirateurs permettant d'aspirer des poussières et des déchets présents sur une surface à nettoyer, qui peut par exemple être du carrelage, du parquet, du stratifié, de la moquette ou un tapis.

### Etat de la technique

Un aspirateur portatif comporte, de façon connue, un corps principal équipé d'un conduit d'aspiration ; un dispositif de séparation et de collecte de déchets monté sur le corps principal ; un moteur d'aspiration logé dans le corps principal et configuré pour générer un flux d'air au travers du conduit d'aspiration et du dispositif de séparation et de collecte de déchets ; une poignée de préhension délimitant un compartiment de batterie ; une batterie rechargeable logée dans le compartiment de batterie et configurée pour alimenter électriquement l'aspirateur portatif ; et une unité électronique de commande configurée pour commander le fonctionnement de l'aspirateur portatif.

Afin d'assurer la connexion électrique notamment entre la batterie rechargeable et le moteur d'aspiration, il est nécessaire de prévoir de nombreux chemins de câbles et connectiques intermédiaires au sein de la poignée de préhension et du corps principal, ce qui complexifie l'assemblage d'un tel aspirateur portatif et augmente sensiblement les coûts de fabrication de ce dernier.

### Résumé de l'invention

La présente invention vise à remédier à tout ou partie de ces inconvénients.

Le problème technique à la base de l'invention consiste notamment à fournir un aspirateur portatif qui soit de structure simple, fiable et ergonomique.

A cet effet, la présente invention concerne un aspirateur portatif comprenant :
- un corps principal équipé d'un conduit d'aspiration,
- un dispositif de séparation et de collecte de déchets monté sur le corps principal,
- un moteur d'aspiration logé dans le corps principal, le moteur d'aspiration présentant un axe de moteur et étant configuré pour générer un flux d'air au travers du conduit d'aspiration et du dispositif de séparation et de collecte de déchets,
- une poignée de préhension,
- une batterie rechargeable configurée pour alimenter électriquement l'aspirateur portatif, la batterie rechargeable étant logée au moins en partie dans la poignée de préhension, et
- une unité électronique de commande configurée pour commander le fonctionnement de l'aspirateur portatif.

La poignée de préhension comporte une première partie de poignée qui est solidaire du corps principal, la batterie rechargeable est logée au moins en partie dans la première partie de poignée et est fixée de manière amovible à la première partie de poignée, et l'aspirateur portatif comporte une carte d'interconnexion de batterie qui est disposée dans la première partie de poignée et qui est configurée pour être reliée électriquement à la batterie rechargeable lorsque la batterie rechargeable est fixée à la première partie de poignée, la batterie rechargeable comportant un premier connecteur électrique et la carte d'interconnexion de batterie étant équipée d'un deuxième connecteur électrique qui est configuré pour coopérer avec le premier connecteur électrique lorsque la batterie rechargeable est fixée à la première partie de poignée.

Une telle configuration de la batterie rechargeable et de la poignée de préhension permet de positionner la carte d'interconnexion de batterie au plus près de la poignée de préhension et de la batterie rechargeable, et donc de diminuer les chemins de câbles et connectiques intermédiaires au sein de la poignée de préhension, ce qui simplifie grandement l'assemblage de l'aspirateur portatif et réduit sensiblement les coûts de fabrication de ce dernier.

Une telle disposition des premier et deuxième connecteurs électriques diminue l'encombrement de l'aspirateur portatif, et permet de limiter encore les chemins de câble et connectiques intermédiaires au sein de la poignée de préhension.

L'aspirateur portatif peut en outre présenter une ou plusieurs des caractéristiques suivantes, prises seules ou en combinaison.

Selon un mode de réalisation de l'invention, la carte d'interconnexion de batterie comporte au moins un circuit imprimé et au moins un composant électronique qui est avantageusement un connecteur électrique.

Selon un mode de réalisation de l'invention, la poignée de préhension comporte une deuxième partie de poignée qui est fixée de manière amovible à la première partie de poignée et qui délimite un compartiment de batterie dans lequel est logée la batterie rechargeable, la carte d'interconnexion de batterie étant configurée pour être reliée électriquement à la batterie rechargeable lorsque la deuxième partie de poignée est fixée à la première partie de poignée.

Selon un mode de réalisation de l'invention, la deuxième partie de poignée comporte une portion de préhension configurée pour être saisie par un utilisateur.

Selon un mode de réalisation de l'invention, la carte d'interconnexion de batterie est configurée pour être reliée électriquement directement à la batterie rechargeable, c'est-à-dire notamment sans carte électronique intermédiaire.

Selon un mode de réalisation de l'invention, la première partie de poignée délimite un logement interne et comprend une ouverture d'accès qui débouche dans le logement interne, et la deuxième partie de poignée comporte une portion d'insertion montée de manière amovible dans le logement interne, la portion d'insertion étant configurée pour être retirée hors du logement interne et pour être introduite dans le logement interne via l'ouverture d'accès.

Selon un mode de réalisation de l'invention, la carte d'interconnexion de batterie est configurée pour être reliée électriquement à la batterie rechargeable lorsque la portion d'insertion est logée dans le logement interne.

Selon un mode de réalisation de l'invention, la portion de préhension et la portion d'insertion délimitent le compartiment de batterie.

Selon un mode de réalisation de l'invention, l'ouverture d'accès est prévue à une extrémité arrière de la première partie de poignée.

Selon un mode de réalisation de l'invention, la batterie rechargeable comporte une première partie de batterie s'étendant dans la portion d'insertion et une deuxième partie de batterie s'étendant dans la portion de préhension. Une telle configuration de la batterie rechargeable et de la poignée de préhension permet d'optimiser le volume interne de la poignée de préhension, et donc de maximiser le volume de la batterie rechargeable, et par conséquent la capacité d'énergie stockée par la batterie rechargeable. En outre, le fait qu'au moins une partie de la batterie rechargeable s'étende dans la portion d'insertion et qu'au moins une partie de la batterie rechargeable s'étende dans la portion de préhension assure un meilleur équilibrage des masses au sein de la poignée de préhension.

De plus, le fait que la batterie rechargeable soit en partie disposée dans la première partie de poignée et en partie dans la portion de préhension confère une robustesse accrue à l'interface de connexion entre les première et deuxième parties de poignée. En effet, la batterie rechargeable, qui est très dense et par conséquent très rigide, en s'étendant de part et d'autre de l'interface de connexion, fait office d'insert de liaison rigidifiant la connexion entre la première partie de poignée et la deuxième partie de poignée.

Selon un mode de réalisation de l'invention, la batterie rechargeable comporte au moins une cellule de batterie s'étendant au moins en partie dans la portion d'insertion et au moins une cellule de batterie s'étendant au moins en partie dans la portion de préhension.

Selon un mode de réalisation de l'invention, la poignée de préhension s'étend selon un axe longitudinal central.

Selon un mode de réalisation de l'invention, la portion d'insertion est configurée pour être insérée dans le logement interne selon une direction d'insertion qui est sensiblement parallèle à l'axe longitudinal central de la poignée de préhension.

Une telle configuration de la poignée de préhension confère une ergonomie accrue l'aspirateur portatif selon la présente invention.

Selon un mode de réalisation de l'invention, l'axe longitudinal central de la poignée de préhension est sécant avec la carte d'interconnexion de batterie.

Selon un mode de réalisation de l'invention, la carte d'interconnexion de batterie s'étend sensiblement perpendiculairement à l'axe longitudinal central de la poignée de préhension.

Selon un mode de réalisation de l'invention, le deuxième connecteur électrique est configuré pour coopérer avec le premier connecteur électrique lorsque la deuxième partie de poignée est fixée à la première partie de poignée.

Selon un mode de réalisation de l'invention, le premier connecteur électrique est prévu sur la portion d'insertion.

Selon un mode de réalisation de l'invention, le premier connecteur électrique est prévu sur une partie avant, et est par exemple situé au niveau d'une face d'extrémité avant de la portion d'insertion.

Selon un mode de réalisation de l'invention, le deuxième connecteur électrique fait saillie dans le logement interne.

Selon un mode de réalisation de l'invention, le premier connecteur électrique comporte plusieurs premières broches de connexion et le deuxième connecteur électrique comporte plusieurs deuxièmes broches de connexion configurées pour coopérer respectivement avec les premières broches de connexion.

Selon un mode de réalisation de l'invention, chacune des premières broches de connexion est configurée pour être située en regard d'une deuxième broche de connexion respective lorsque la batterie rechargeable est fixée à la première partie de poignée, et par exemple lorsque la deuxième partie de poignée est fixée à la première partie de poignée. Ces dispositions assurent une connexion fiable entre les premier et deuxième connecteurs électrique. Une telle configuration de l'aspirateur portatif permet à un utilisateur de fixer la deuxième partie de poignée à la première partie de poignée et d'établir la connexion électrique entre les premier et deuxième connecteurs électriques en un seul mouvement, ce qui confère une ergonomie accrue à l'aspirateur portatif selon la présente invention.

Selon un mode de réalisation de l'invention, chacune des premières broches de connexion s'étend sensiblement parallèlement à l'axe longitudinal central.

Selon un mode de réalisation de l'invention, chacune des deuxièmes broches de connexion s'étend sensiblement parallèlement à l'axe longitudinal central lorsque la batterie rechargeable est fixée à la première partie de poignée, et par exemple lorsque la deuxième partie de poignée est fixée à la première partie de poignée. Ces dispositions assurent une connexion fiable entre les premier et deuxième connecteurs électriques lorsque la deuxième partie de poignée est fixée à la première partie de poignée, tout en limitant l'encombrement de la poignée de préhension et donc de l'aspirateur portatif.

Selon un mode de réalisation de l'invention, chacune des deuxièmes broches de connexion s'étend sensiblement perpendiculairement à la carte d'interconnexion de batterie.

Selon un mode de réalisation de l'invention, chacune des premières broches de connexion ou des deuxièmes broches de connexion comporte deux lamelles de connexion qui sont situées en regard l'une de l'autre et qui sont élastiquement déformables entre une configuration de repos et une configuration de connexion, et chacune des deuxièmes broches de connexion ou des premières broches de connexion est configurée pour être insérée et prise en sandwich entre deux lamelles de connexion respectives. Ces dispositions améliorent encore la fiabilité de la connexion entre les premier et deuxième connecteurs électriques. Par ailleurs, la coopération de deux lamelles de connexion élastiques avec une broche de connexion permet de rattraper d'éventuels défauts légers d'alignement entre les premières et deuxièmes broches de connexions. De tels défauts d'alignement pourraient, par exemple, être dus à des jeux de fabrication, ou à des jeux d'assemblage nécessaires pour l'insertion de la batterie rechargeable dans la première partie de poignée, ou encore à des jeux entre la portion d'insertion de la deuxième partie de poignée et la première partie de poignée qui apparaitraient au fil des usages.

Une telle configuration de l'aspirateur portatif permet donc à un utilisateur de fixer la deuxième partie de poignée à la première partie de poignée et d'établir une connexion électrique fiable entre les premier et deuxième connecteurs électriques en un seul mouvement et cela malgré d'éventuels défauts légers d'alignement entre les premières et deuxièmes broches de connexion.

Selon un mode de réalisation de l'invention, chacune des deuxièmes broches de connexion ou des premières broches de connexion est plane ou de forme cylindrique.

Selon un mode de réalisation de l'invention, l'aspirateur portatif est configuré de telle sorte qu'une connexion électrique entre le premier connecteur électrique et le deuxième connecteur électrique est établie lors de l'insertion de la portion d'insertion dans le logement interne selon la direction d'insertion. Une telle configuration de l'aspirateur portatif permet à un utilisateur de fixer la deuxième partie de poignée à la première partie de poignée et d'établir la connexion électrique entre les premier et deuxième connecteurs électriques en un seul mouvement, ce qui confère une ergonomie accrue à l'aspirateur portatif selon la présente invention.

Selon un mode de réalisation de l'invention, l'aspirateur portatif comporte une interface utilisateur prévue sur la première partie de poignée et configurée pour permettre à un utilisateur de sélectionner au moins un mode de fonctionnement de l'aspirateur portatif.

Selon un mode de réalisation de l'invention, la carte d'interconnexion de batterie est disposée au moins en partie en dessous de l'interface utilisateur. Une telle configuration permet d'optimiser la longueur des circuits électriques entre la carte d'interconnexion de batterie et l'interface utilisateur, et donc de diminuer encore plus les chemins de câble à l'intérieur de l'aspirateur portatif selon l'invention.

Selon un mode de réalisation de l'invention, l'interface utilisateur est prévue sur une partie supérieure de la première partie de poignée.

Selon un mode de réalisation de l'invention, l'unité électronique de commande est disposée dans la poignée de préhension, et par exemple dans la deuxième partie de poignée.

Selon un mode de réalisation de l'invention, la première partie de poignée comporte une surface de préhension configurée pour être saisie par un utilisateur.

Selon un mode de réalisation de l'invention, la surface de préhension de la première partie de poignée est configurée pour être affleurante avec une surface externe de la portion de préhension lorsque la portion d'insertion est logée dans le logement interne. De façon avantageuse, la surface de préhension de la première partie de poignée et la surface externe de la portion de préhension forment la zone de préhension de l'aspirateur portatif. Une telle configuration des première et deuxième parties de poignée permet d'allonger la zone de préhension de l'aspirateur portatif, et donc de faciliter la manipulation de l'aspirateur portatif par un utilisateur.

Selon un mode de réalisation de l'invention, l'axe longitudinal central de la poignée de préhension est sensiblement parallèle à l'axe de moteur.

Selon un mode de réalisation de l'invention, l'axe longitudinal central de la poignée de préhension et l'axe de moteur du moteur d'aspiration sont sensiblement colinéaires. Cet arrangement permet une meilleure répartition des masses de l'aspirateur portatif autour de l'axe longitudinal central et par conséquent, cet arrangement apporte un meilleur confort pour l'utilisateur.

Selon un mode de réalisation de l'invention, l'axe de moteur du moteur d'aspiration est sécant avec la batterie rechargeable et/ou avec la carte d'interconnexion de batterie.

Selon un mode de réalisation de l'invention, le dispositif de séparation et de collecte de déchets est de type cyclonique.

Selon un mode de réalisation de l'invention, le moteur d'aspiration comporte des câbles d'alimentation qui sont reliés électriquement à la carte d'interconnexion de batterie. De façon avantageuse, les câbles d'alimentation sont configurés pour être reliés électriquement à l'unité électronique de commande via la carte d'interconnexion de batterie et les premier et deuxième connecteurs électriques.

Selon un mode de réalisation de l'invention, l'aspirateur portatif comporte un mécanisme de verrouillage configuré pour verrouiller la portion d'insertion dans la première partie de poignée. Le mécanisme de verrouillage peut par exemple comporter un organe de verrouillage, tel qu'un doigt de verrouillage, monté mobile sur la première partie de verrouillage entre une position de verrouillage dans laquelle l'organe de verrouillage est configuré pour coopérer avec un élément de verrouillage, tel qu'un logement de verrouillage, prévu sur la portion d'insertion de manière à verrouiller la portion d'insertion dans la première partie de poignée, et une position de déverrouillage dans laquelle l'organe de verrouillage est configuré pour libérer l'élément de verrouillage de manière à autoriser un retrait de la portion d'insertion hors du logement interne.

### Brève description des figures

De toute façon l'invention sera bien comprise à l'aide de la description qui suit en référence aux dessins schématiques annexés représentant, à titre d'exemple non limitatif, une forme d'exécution de cet aspirateur portatif.
Figure 1 est une vue en perspective de dessus d'un aspirateur portatif selon un mode de réalisation de l'invention.
Figure 2 est une vue en perspective de dessus d'une poignée de préhension de l'aspirateur portatif de la figure 1.
Figure 3 est une vue partielle en perspective de dessus de l'aspirateur portatif de la figure 1 dans laquelle une deuxième partie de poignée, de la poignée de préhension, a été déposée.
Figure 4 est une vue en perspective de la deuxième partie de poignée.
Figure 5 est une vue en coupe longitudinale de l'aspirateur portatif de la figure 1.
Figure 6 est une vue à l'échelle agrandie d'un détail de la figure 5.
Figure 7 est une vue partielle en perspective tronquée de l'aspirateur portatif de la figure 1.
Figure 8 est une vue partielle en perspective de la poignée de préhension.
Figure 9 est une vue partielle en perspective de l'aspirateur portatif de la figure 1.
Figure 10 est une vue à l'échelle agrandie d'un détail de la figure 6.
Figure 11 est une vue partielle en coupe longitudinale de l'aspirateur portatif de la figure 1.

### Description détaillée

Dans le présent document, les termes « avant », « arrière » et « supérieur » sont définis par rapport à une utilisation de l'aspirateur portatif durant laquelle l'utilisateur tient l'aspirateur portatif par la poignée de préhension et le maintient sensiblement horizontalement, et l'ouverture d'aspiration du conduit d'aspiration est située à l'opposé de l'utilisateur.

Les figures 1 à 11 représentent un aspirateur portatif 2 comportant un corps principal 4 comportant un conduit d'aspiration 5 par lequel de l'air extérieur peut être aspiré par l'aspirateur portatif 2. De façon avantageuse, le conduit d'aspiration 5 est disposé dans une partie avant du corps principal 4.

L'aspirateur portatif 2 comporte en outre une poignée de préhension 6 permettant la préhension de l'aspirateur portatif 2 par un utilisateur. De façon avantageuse, la poignée de préhension 6 présente un axe longitudinal central A et s'étend depuis une extrémité arrière du corps principal 4.

L'aspirateur portatif 2 comporte de plus un dispositif de séparation et de collecte de déchets 7 monté de manière amovible sur le corps principal 4.

Comme montré sur la figure 5, le dispositif de séparation et de collecte de déchets 7 comporte un récipient de collecte de déchets 8 comprenant une paroi latérale de forme globalement tubulaire. Le dispositif de séparation et de collecte de déchets 7 est avantageusement de type cyclonique, et comporte en outre un organe de séparation tubulaire 9, tel qu'une grille tubulaire, qui est disposé dans le récipient de collecte de déchets 8 coaxialement à un axe central du récipient de collecte de déchets 8, et une chambre de séparation cyclonique 10 qui est délimitée extérieurement par la paroi latérale du récipient de collecte de déchets 8, et intérieurement par l'organe de séparation tubulaire 9.

Le dispositif de séparation et de collecte de déchets 7 comporte en outre une ouverture d'admission d'air 11 qui est reliée fluidiquement au conduit d'aspiration 5 et qui débouche dans la chambre de séparation cyclonique 10. De façon avantageuse, le conduit d'aspiration 5 s'étend le long d'une surface externe du dispositif de séparation et de collecte de déchets 7.

Selon le mode de réalisation représenté sur les figures, le dispositif de séparation et de collecte de déchets 7 comporte une trappe de vidange 12 montée pivotante sur le récipient de collecte de déchets 8 entre une position d'obturation dans laquelle la trappe de vidange 12 obture une ouverture de vidange 13 prévue sur le récipient de collecte de déchets 8 et une position de libération dans laquelle la trappe de vidange 12 libère l'ouverture de vidange 13. De façon avantageuse, l'ouverture de vidange 13 est configurée pour être située à l'opposé de la poignée de préhension 6.

L'aspirateur portatif 2 comporte en outre un moteur d'aspiration 14 qui présente un axe de moteur B, et qui est logé dans le corps principal 4. Le moteur d'aspiration 14 est configuré pour générer un flux d'air au travers du conduit d'aspiration 5 et du dispositif de séparation et de collecte de déchets 7. Le moteur d'aspiration 14 comporte plus particulièrement un ventilateur et un moteur électrique configuré pour entraîner en rotation le ventilateur.

Selon le mode de réalisation représenté sur les figures, notamment la figure 5, le dispositif de séparation et de collecte de déchets 7 s'étend selon un axe d'extension C qui est sensiblement parallèle à l'axe de moteur B du moteur d'aspiration 14 et à l'axe longitudinal central A de la poignée de préhension 6. De façon avantageuse, l'axe longitudinal central A, l'axe de moteur B et l'axe d'extension C sont sensiblement colinéaires. Cependant, selon une variante de réalisation de l'invention, l'axe longitudinal central A, l'axe de moteur B et l'axe d'extension C pourraient être parallèles, mais non colinéaires.

L'aspirateur portatif 2 comprend de plus une batterie rechargeable 18 configurée pour alimenter électriquement l'aspirateur portatif 2, et en particulier le moteur d'aspiration 14. La batterie rechargeable 18 est située à l'arrière du moteur d'aspiration 14, et comporte une pluralité de cellules de batterie 19 logées dans un compartiment de batterie 21 délimité par la poignée de préhension 6. Selon le mode de réalisation représenté sur les figures, les cellules de batterie 19 sont disposées de manière inamovible dans le compartiment de batterie 21, et l'axe de moteur B du moteur d'aspiration 14 est sécant avec au moins l'une des cellules de batterie 19.

Comme montré plus particulièrement sur les figures 3 à 5, la poignée de préhension 6 comporte une première partie de poignée 22 qui est fixée au corps principal 4 et qui délimite un logement interne 23, et une deuxième partie de poignée 24 qui délimite le compartiment de batterie 21 et qui est montée de manière amovible dans le logement interne 23.

De façon avantageuse, la deuxième partie de poignée 24 comporte une portion de préhension 25 comprenant une surface externe 26 configurée pour être saisie par un utilisateur, et une portion d'insertion 27 montée de manière amovible dans le logement interne 23. La portion d'insertion 27 est configurée pour être retirée hors du logement interne 23 et pour être introduite dans le logement interne 23 via une ouverture d'accès 28 qui est prévue sur la première partie de poignée 22 et qui débouche dans le logement interne 23. De façon avantageuse, l'ouverture d'accès 28 est prévue à une extrémité arrière de la première partie de poignée 22, et la portion d'insertion 27 est configurée pour être insérée dans le logement interne 23 selon une direction d'insertion D qui est parallèle à l'axe longitudinal central A de la poignée de préhension 6.

Selon le mode de réalisation représenté sur les figures, le compartiment de batterie 21 est délimité par la portion de préhension 25 et la portion d'insertion 27, et la batterie rechargeable 18 comporte une première partie de batterie 18.1 s'étendant dans la portion d'insertion 27 et une deuxième partie de batterie 18.2 s'étendant dans la portion de préhension 25. De façon avantageuse, au moins une cellule de batterie 19 s'étend au moins en partie dans la portion d'insertion 27 et qu'au moins une cellule de batterie 19 s'étend au moins en partie dans la portion de préhension 25.

Comme montré notamment sur la figure 6, la portion de préhension 25 présente une section transversale, par exemple circulaire ou oblongue, sensiblement identique à la section transversale de la première partie de poignée 22, et la surface externe 26 de la portion de préhension 25 est configurée pour être affleurante avec une surface de préhension 29 de la première partie de poignée 22 lorsque la portion d'insertion 27 est logée dans le logement interne 23. Une telle configuration de la portion de préhension 25 et de la première partie de poignée 22 permet d'allonger la zone de préhension de l'aspirateur portatif 2 jusque sur la première partie de poignée 22, et donc de faciliter la manipulation de l'aspirateur portatif 2 par un utilisateur. Sur les figures 4 et 5, la zone de préhension est avantageusement délimitée par une surface de grippe avec des reliefs alternants reliefs en saillie et reliefs en creux. Dans une variante de réalisation, la surface de grippe pourrait être réalisée par une surface lisse réalisée en un matériau élastomère.

Comme montré plus particulièrement sur les figures 5 à 7, la batterie rechargeable 18 comporte un premier connecteur électrique 31 qui est prévu sur la portion d'insertion 27 et qui est configuré pour coopérer avec un deuxième connecteur électrique 32, faisant saillie dans le logement interne 23, lorsque la portion d'insertion 27 est logée dans le logement interne 23. De façon avantageuse, le premier connecteur électrique 31 est prévu sur une partie avant de la portion d'insertion 27, et est par exemple situé au niveau d'une face d'extrémité avant de la portion d'insertion 27.

L'aspirateur portatif 2 comporte en outre une carte d'interconnexion de batterie 33, également nommée carte de circuit imprimé d'interconnexion, qui est disposée dans la première partie de poignée 22 et qui est équipée du deuxième connecteur électrique 32. La carte d'interconnexion de batterie 33 comporte au moins un circuit imprimé et au moins le deuxième connecteur électrique 32 qui est généralement considéré comme étant un composant électronique.

La carte d'interconnexion de batterie 33 est ainsi configurée pour être reliée électriquement à la batterie rechargeable 18 lorsque la portion d'insertion 27 est logée dans le logement interne 23. De façon avantageuse, l'aspirateur portatif 2 est plus particulièrement configuré de telle sorte qu'une connexion électrique entre le premier connecteur électrique 31 et le deuxième connecteur électrique 32 est établie lors de l'insertion de la portion d'insertion 27 dans le logement interne 23 selon la direction d'insertion D.

Selon le mode de réalisation représenté sur les figures, l'axe longitudinal central A de la poignée de préhension 6 est sécant avec la carte d'interconnexion de batterie 33, et la carte de circuit imprimé d'interconnexion 33 s'étend perpendiculairement à l'axe longitudinal central A.

Comme montré sur les figures 9 et 10, le premier connecteur électrique 31 comporte plusieurs premières broches de connexion 34 et le deuxième connecteur électrique 32 comporte plusieurs deuxièmes broches de connexion 35 configurées pour coopérer respectivement avec les premières broches de connexion 34. Chacune des premières broches de connexion 34 est plus particulièrement configurée pour être située en regard d'une deuxième broche de connexion 35 respective lorsque portion d'insertion 27 est logée dans le logement interne 23.

De façon avantageuse, chacune des premières et deuxièmes broches de connexion 34, 35 s'étend parallèlement à l'axe longitudinal central A de la poignée de préhension 6 lorsque la portion d'insertion 27 est logée dans le logement interne 23, et chacune des deuxièmes broches de connexion 34 s'étend perpendiculairement à la carte d'interconnexion de batterie 33.

Comme montré sur les figures 9 et 10, chacune des premières broches de connexion 34 comporte deux lamelles de connexion 340 qui sont situées en regard l'une de l'autre et qui sont élastiquement déformables entre une configuration de repos et une configuration de connexion, et chacune des deuxièmes broches de connexion 35 est configurée pour être insérée et prise en sandwich entre deux lamelles de connexion respectives. Selon le mode de réalisation représenté sur les figures, chacune des deuxièmes broches de connexion 35 est plane, et est par exemple formée par une patte de fixation. Cependant, selon une variante de réalisation de l'invention, chacune des deuxièmes broches de connexion 35 pourrait être de forme cylindrique, et donc être formée par un plot de connexion.

L'aspirateur portatif 2 comporte en outre une unité électronique de commande 36 configurée pour commander le fonctionnement de l'aspirateur portatif 2. De façon avantageuse, l'unité électronique de commande 36 est disposée dans la deuxième partie de poignée 24 et s'étend le long de la batterie rechargeable 18 (voir la figure 8).

Selon le mode de réalisation représenté sur les figures, l'unité électronique de commande 36 est configurée pour commander le fonctionnement du moteur d'aspiration 14 selon un premier mode de fonctionnement, également nommé mode de fonctionnement normal, dans lequel le moteur d'aspiration 14 est entraîné en rotation à une première vitesse de rotation, et pour commander le fonctionnement du moteur d'aspiration 14 selon un deuxième mode de fonctionnement, également nommé mode de fonctionnement renforcé, dans lequel le moteur d'aspiration 14 est entraîné en rotation à une deuxième vitesse de rotation qui est supérieure à la première vitesse de rotation. Ainsi, selon le deuxième mode de fonctionnement, la dépression générée dans le conduit d'aspiration 5 est supérieure à la dépression générée dans ce dernier lorsque le moteur d'aspiration 14 fonctionne selon le premier mode de fonctionnement.

L'aspirateur portatif 2 comporte également une interface utilisateur 37 (voir la figure 1) configurée pour permettre à un utilisateur de sélectionner un mode de fonctionnement de l'aspirateur portatif 2 parmi les premier et deuxième modes de fonctionnement.

Selon le mode de réalisation représenté sur les figures, l'interface utilisateur 37 est prévue sur la partie supérieure de la première partie de poignée 22. De façon avantageuse, la carte d'interconnexion de batterie 33 et les premier et deuxième connecteurs électriques 31, 32 sont disposés au moins en partie en dessous de l'interface utilisateur 37 (voir les figures 6 et 9).

Selon le mode de réalisation représenté sur les figures, l'interface utilisateur 37 comporte une partie de support 38 qui est fixée à la première partie de poignée 22, et qui est au moins en partie, et par exemple entièrement, transparente au rayonnement lumineux.

L'interface utilisateur 37 comporte également un premier bouton de commande 39 et un deuxième bouton de commande 41 qui sont supportés par la partie de support 38 et qui sont actionnables par un utilisateur. De façon avantageuse, les premier et deuxième boutons de commande 39, 41 sont configurés de manière à pouvoir être actionnés par un même doigt d'un utilisateur lorsque l'utilisateur maintient la poignée de préhension 6.

L'unité électronique de commande 36 est plus particulièrement configurée pour commander le fonctionnement du moteur d'aspiration 14 selon le premier mode de fonctionnement lorsque le bouton de commande 39 est actionné par un utilisateur, et pour commander le fonctionnement du moteur d'aspiration 14 selon le deuxième mode de fonctionnement lorsque le deuxième bouton de commande 41 est actionné par un utilisateur.

Selon le mode de réalisation représenté sur les figures, l'aspirateur portatif 2 comporte une carte de circuit imprimé 42, également nommée circuit imprimé, qui est fixée à la première partie de poignée 22 et qui est équipée d'un premier contact électrique, tel qu'un micro-interrupteur, et d'un deuxième contact électrique, tel qu'un micro-interrupteur. Le première bouton de commande 41 est configuré pour activer le premier contact électrique lorsque le première bouton de commande 41 est actionné par un utilisateur, et le deuxième bouton de commande 41 est configuré pour activer le deuxième contact électrique lorsque le deuxième bouton de commande 41 est actionné par un utilisateur. De façon avantageuse, la carte de circuit imprimé 42 est recouverte par la partie de support 38.

Selon le mode de réalisation représenté sur les figures, la carte de circuit imprimé 42 est configurée pour être reliée électriquement à l'unité électronique de commande 36 via la carte d'interconnexion de batterie 33, et plus particulièrement via des câbles de liaison 43 (voir la figure 11) reliant la carte de circuit imprimé 42 à la carte d'interconnexion de batterie 33 et via les premier et deuxième connecteurs électriques 31, 32. De même, les câbles d'alimentation du moteur d'aspiration 14 sont configurés pour être reliés électriquement à l'unité électronique de commande 36 via la carte d'interconnexion de batterie 33 et les premier et deuxième connecteurs électriques 31, 32.

Selon un mode de réalisation non représenté sur les figures, la batterie rechargeable 18 pourrait être entièrement logée dans la première partie de poignée, et la deuxième partie de poignée 24 pourrait alors être formée par un capot ou couvercle de fermeture configuré pour obturer l'ouverture d'accès 28.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Aspirateur portatif (2) comprenant :
- un corps principal (4) équipé d'un conduit d'aspiration (5),
- un dispositif de séparation et de collecte de déchets (7) monté sur le corps principal (4),
- un moteur d'aspiration (14) logé dans le corps principal (4), le moteur d'aspiration (14) présentant un axe de moteur (B) et étant configuré pour générer un flux d'air au travers du conduit d'aspiration (5) et du dispositif de séparation et de collecte de déchets (7),
- une poignée de préhension (6),
- une batterie rechargeable (18) configurée pour alimenter électriquement l'aspirateur portatif (2), la batterie rechargeable (18) étant logée au moins en partie dans la poignée de préhension (6), et
- une unité électronique de commande (36) configurée pour commander le fonctionnement de l'aspirateur portatif (2),
**caractérisé en ce que** la poignée de préhension (6) comporte une première partie de poignée (22) qui est solidaire du corps principal (4), **en ce que** la batterie rechargeable (18) est logée au moins en partie dans la première partie de poignée (22) et est fixée de manière amovible à la première partie de poignée (22), et **en ce que** l'aspirateur portatif (2) comporte une carte d'interconnexion de batterie (33) qui est disposée dans la première partie de poignée (22) et qui est configurée pour être reliée électriquement à la batterie rechargeable (18) lorsque la batterie rechargeable (18) est fixée à la première partie de poignée (22), la batterie rechargeable (18) comportant un premier connecteur électrique (31) et la carte d'interconnexion de batterie (33) étant équipée d'un deuxième connecteur électrique (32) qui est configuré pour coopérer avec le premier connecteur électrique (31) lorsque la batterie rechargeable (18) est fixée à la première partie de poignée (22).

2. Aspirateur portatif (2) selon la revendication 1, dans lequel la poignée de préhension (6) comporte une deuxième partie de poignée (24) qui est fixée de manière amovible à la première partie de poignée (22) et qui délimite un compartiment de batterie (21) dans lequel est logée la batterie rechargeable (18), la carte d'interconnexion de batterie (33) étant configurée pour être reliée électriquement à la batterie rechargeable (18) lorsque la deuxième partie de poignée (24) est fixée à la première partie de poignée (22).

3. Aspirateur portatif (2) selon la revendication 2, dans lequel la deuxième partie de poignée (24) comporte une portion de préhension (25) configurée pour être saisie par un utilisateur.

4. Aspirateur portatif (2) selon la revendication 2 ou 3, dans lequel :
- la première partie de poignée (22) délimite un logement interne (23) et comprend une ouverture d'accès (28) qui débouche dans le logement interne (23), et
- la deuxième partie de poignée (24) comporte une portion d'insertion (27) montée de manière amovible dans le logement interne (23), la portion d'insertion (27) étant configurée pour être retirée hors du logement interne (23) et pour être introduite dans le logement interne (23) via l'ouverture d'accès (28).

5. Aspirateur portatif (2) selon les revendications 3 et 4, dans lequel la batterie rechargeable (18) comporte une première partie de batterie (18.1) s'étendant dans la portion d'insertion (27) et une deuxième partie de batterie (18.2) s'étendant dans la portion de préhension (25).

6. Aspirateur portatif (2) selon les revendications 3 et 4 ou selon la revendication 5, dans lequel la batterie rechargeable (18) comporte au moins une cellule de batterie (19) s'étendant au moins en partie dans la portion d'insertion (27) et au moins une cellule de batterie (19) s'étendant au moins en partie dans la portion de préhension (25).

7. Aspirateur portatif (2) selon l'une quelconque des revendications 1 à 7, dans lequel la poignée de préhension (6) s'étend selon un axe longitudinal central (A).

8. Aspirateur portatif (2) selon la revendication 7, dans lequel l'axe longitudinal central (A) de la poignée de préhension (6) est sécant avec la carte d'interconnexion de batterie (33).

9. Aspirateur portatif (2) selon la revendication 7 ou 8, dans lequel la carte d'interconnexion de batterie (33) s'étend sensiblement perpendiculairement à l'axe longitudinal central (A) de la poignée de préhension (6).

10. Aspirateur portatif (2) selon l'une quelconque des revendications 1 à 9, dans lequel le premier connecteur électrique (31) comporte plusieurs premières broches de connexion (34) et le deuxième connecteur électrique (32) comporte plusieurs deuxièmes broches de connexion (35) configurées pour coopérer respectivement avec les premières broches de connexion (34).

11. Aspirateur portatif (2) selon les revendications 7 et 10, dans lequel chacune des premières broches de connexion (34) s'étend sensiblement parallèlement à l'axe longitudinal central (A).

12. Aspirateur portatif (2) selon les revendications 7 et 10 ou la revendication 11, dans lequel chacune des deuxièmes broches de connexion (35) s'étend sensiblement parallèlement à l'axe longitudinal central (A) lorsque la batterie rechargeable (18) est fixée à la première partie de poignée (22).

13. Aspirateur portatif (2) l'une quelconque des revendications 10 à 12, dans lequel chacune des premières broches de connexion (34) est configurée pour être située en regard d'une deuxième broche de connexion (35) respective lorsque la batterie rechargeable (18) est fixée à la première partie de poignée (22).

14. Aspirateur portatif (2) l'une quelconque des revendications 10 à 13, dans lequel chacune des deuxièmes broches de connexion (35) s'étend sensiblement perpendiculairement à la carte d'interconnexion de batterie (33).

15. Aspirateur portatif (2) selon l'une quelconque des revendications 10 à 14, dans lequel chacune des premières broches de connexion (34) ou des deuxièmes broches de connexion (35) comporte deux lamelles de connexion (340) qui sont situées en regard l'une de l'autre et qui sont élastiquement déformables entre une configuration de repos et une configuration de connexion, et chacune des deuxièmes broches de connexion (35) ou des premières broches de connexion (34) est configurée pour être insérée et prise en sandwich entre deux lamelles de connexion (340) respectives.

16. Aspirateur portatif (2) selon l'une quelconque des revendications 1 à 15, lequel comporte une interface utilisateur (37) prévue sur la première partie de poignée (22) et configurée pour permettre à un utilisateur de sélectionner au moins un mode de fonctionnement de l'aspirateur portatif (2).

17. Aspirateur portatif (2) selon la revendication 16, dans lequel la carte d'interconnexion de batterie (33) est disposée au moins en partie en dessous de l'interface utilisateur (37).
